# EUROPÄISCHE PATENTSCHRIFT

(11) **EP 4 087 789 B1**
(45) Veröffentlichungstag und Bekanntmachung des Hinweises auf die Patenterteilung: **26.11.2025**
(21) Anmeldenummer: 21726039.7
(22) Anmeldetag: 08.03.2021
(51) Int. Cl.: B65D 19/30, B65D 19/40, B65D 71/02

(54) **TRANSPORTBÜGEL FÜR EINEN GITTERROST**
TRANSPORT BRACKET FOR A GRID
ÉTRIER DE TRANSPORT POUR UNE GRILLE

(30) Priorität: 11.03.2020 DE 102020106570
(43) Veröffentlichungstag der Anmeldung: 16.11.2022
(73) Patentinhaber: Gebrüder Meiser GmbH, 66839 Schmelz (DE)
(72) Erfinder: MEISER, Wolfgang, 66119 Saarbrücken (DE)
(74) Vertreter: Patentanwaltskanzlei Vièl & Wieske PartGmbB
(86) Internationale Anmeldenummer: PCT/DE2021/100227
(87) Internationale Veröffentlichungsnummer: WO 2021/180273

(56) Entgegenhaltungen:
- DE-U- 7 222 446
- FR-A- 1 530 386
- KR-B1- 101 620 783

## Beschreibung

Die vorliegende Erfindung betrifft einen Transportbügel, wobei der Transportbügel mit einem Gitterrost verbindbar ist, wobei der Transportbügel den Gitterrost im montierten Zustand vom Boden beabstandet, wobei der Transportbügel u-förmig ausgestaltet ist und wobei der Transportbügel an der offenen Seite zwei Laschen aufweist, wobei die beiden Laschen in Längsrichtung jeweils eine Einkerbung aufweisen, in welche ein Querträger des zu verbindenden Gitterrostes aufnehmbar ist, wobei zum Einsetzen des Transportbügels in den Gitterrost die offene Bügelseite elastisch zusammendrückbar ist und die Laschen durch die aus sich kreuzenden Querträgern und Längsträgern erzeugten Maschen des Gitterrostes hindurchsteckbar sind.

Speziell der gewerbliche Transport und Speditionsversand von Gitterrostprodukten erfolgt nach derzeitigem Stand der Technik auf einheitlichen Ladungsträgern, wie etwa Europaletten oder auf individuell an die Produktabmaße angepassten Unterlegehölzern. Beide Varianten dienen dem Zweck, die einzelnen oder in Stapelanordnung geschichteten Gitterroste einige Zentimeter über dem Bodenniveau zu halten, sodass deren Aufnahme mit einem Flurstapelfahrzeug ermöglicht wird.

Aus der FR 1 530 386 A ist eine Palette mit abnehmbaren Füßen bekannt, die als u-förmig gebogene Profile ausgebildet sind.

Die DE 7222446 U betrifft eine Palette zum Transport von Stückgütern, bestehend aus mehreren, im gegenseitigen Abstand angeordneten Leisten und Füßen, die Leisten tragen.

Der vorliegenden Erfindung liegt die Aufgabe zugrunde, den Transport von Waren, insbesondere von Gitterrosten, zu optimieren.

Erfindungsgemäß wird diese Aufgabe bei einem Transportbügel gemäß dem Oberbegriff des Anspruchs 1 dadurch gelöst, dass die beiden Laschen eine unterschiedliche Länge aufweisen.

Insbesondere stellt der Verbund aus mehreren Transportbügeln und des unmittelbar daran befestigten Gitterrostes eine eigenständige und vollwertige Funktionseinheit eines Beladungsträgers dar, der für die Speicherung, Verladung und den Versand von Packstücken im Logistikgewerbe eingesetzt werden kann. Dabei fungiert der Gitterrost vorwiegend als struktursteife Beladefläche für die Versandgüter, deren Gewichtskräfte über die Transportbügel auf den Untergrund übertragen werden.

Besonders vorteilhaft beabstandet der Transportbügel den Gitterrost vom Boden, sodass die im Transport- und Lagergewerbe, zum Zweck der Beförderung mittels Flurförderfahrzeugen erforderliche Bodenfreiheit sichergestellt ist. Vorteilhafterweise bietet die rein metallische Art der Ausführung eine natürliche Schädlings- und Krankheitsresistenz, welche bei holzartigen Ladungsträgern nach dem Stand der Technik erst durch zusätzliche Behandlungen erwirkt werden. Rückführungskreisläufe wie bei Europaletten sind nicht notwendig, sofern die Transportbügel als Einwegbauteile eingesetzt werden. Aufgrund des geringen Eigengewichts der Transportbügel können Kraftstoffersparnisse beim Warenversand erzielt werden. Des Weiteren bietet der Gitterrost durch seine Maschen eine Vielzahl von Befestigungs- und Sicherungspunkten für Befestigungsmittel, beispielsweise für Gurte und Verzurrsysteme.

Besonders vorteilhaft können die Transportbügel in einer mehrfachen Stückzahl mit dem untersten Gitterrost einer Stapelanordnung aus mehreren Gitterrosten verbunden werden. Alle weiteren zur Stapelanordnung gehörenden Gitterroste können ohne zusätzliche Vorkehrungen darauffolgend aufgesetzt und anschließend im Verbund gesichert werden.

Durch die u-förmige Ausgestaltung des Transportbügels kann dieser vorteilhaft die Gewichtskraft durch die Beladung des Gitterrostes aufnehmen und die zum Transport nötige Bodenfreiheit des Gitterrostes herstellen. Über die beiden Laschen an der offenen Seite des Transportbügels kann dieser mit dem Gitterrost verbunden werden. Erfindungsgemäß ist eine Lasche länger als die andere Lasche.

Durch die Einkerbungen wird der Transportbügel zusätzlich durch die Aufnahme eines Querträgers des Gitterostes fixiert. Besonders vorteilhaft wird durch die Einkerbung ein Verrutschen des Transportbügels bei seitlicher Krafteinwirkung verhindert. Insbesondere können die eingekerbten Laschen die Querkräfte aufnehmen.

Erfindungsgemäß erfolgt das Einsetzen des Transportbügels über ein elastisches Zusammendrücken der offenen Bügelseiten des Transportbügels. Dadurch können die an den offenen Enden des Transportbügels befindlichen Laschen durch die aus Querträgern und Längsträgern gebildeten Maschen des Gitterrostes hindurchgesteckt werden. Dies sorgt für eine besonders stabile Verbindung zwischen dem Transportbügel und dem Gitterrost. Insbesondere wird eine ungewollte Demontage des Transportbügels verhindert.

Dabei ist es zweckmäßig, dass der Transportbügel und der Gitterrost über mindestens eine Steckverbindung verbindbar sind.

Über die Steckverbindung kann der Transportbügel besonders leicht mit dem Gitterrost verbunden werden. Ebenso erlaubt die Steckverbindung eine einfache Demontage des Transportbügels.

Schließlich ist es zu der Erfindung gehörig, dass der Transportbügel mindestens eine Profilsicke aufweist, die sich von einem Ende zum anderen Ende des Transportbügels erstreckt, wobei die Profilsicke eine kanalähnliche Führung bildet.

Die Profilsicken sorgen vorteilhaft für eine Versteifung des Transportbügels.

Besonders vorteilhaft bieten die Profilsicken den zur Umreifung einer Stapelanordnung aus Gitterrosten oder von Packstücken eingesetzten Bändern aus Metall oder Kunststoff eine kanalähnliche Führung. Diese Führung verhindert ein Verrutschen dieser Bänder.

Im Folgenden wird ein Ausführungsbeispiel des erfindungsgemäßen Transportbügels anhand von Zeichnungen näher erläutert.

Es zeigen
- Fig. 1: einen erfindungsgemäßen Transportbügel in perspektivischer Ansicht,
- Fig. 2: den gleichen Transportbügel in der Seitenansicht,
- Fig. 3: den gleichen Transportbügel in der Draufsicht,
- Fig. 4: den gleichen Transportbügel in einer um 90° gedrehten Seitenansicht,
- Fig. 5: eine Detailansicht einer Lasche des Transportbügels,
- Fig. 6: eine Detailansicht der anderen Lasche des Transportbügels,
- Fig. 7: einen Querschnitt des Transportbügels,
- Fig. 8: einen Gitterrost in perspektivischer Ansicht,
- Fig. 9: einen um 180° gedrehter Gitterrost in perspektivischer Ansicht,
- Fig. 10: einen Beladungsträger, welcher sich aus vier erfindungsgemäßen Transportbügeln und einem Gitterrost zusammensetzt, im Querschnitt,
- Fig. 11: einen weiteren Querschnitt des gleichen Beladungsträgers,
- Fig. 12: der gleiche Beladungsträger in der Draufsicht,
- Fig. 13: der gleiche beladungsträger in einer perspektivischen Ansicht,
- Fig. 14: eine Detailansicht der Steckverbindung zwischen dem erfindungsgemäßen Transportbügels und dem Gitterrost,
- Fig. 15: eine Detailansicht einer Stapelanordnung mit einem erfindungsgemäßen Transportbügel,
- Fig. 16: eine Stapelanordnung mit einem erfindungsgemäßen Transportbügel in der Seitenansicht,
- Fig. 17: die gleiche Stapelanordnung in einer um 90° gedrehten Seitenansicht,
- Fig. 18: die gleiche Stapelanordnung in perspektivischer Ansicht,
- Fig. 19: einen Beladungsträger in perspektivischer Ansicht.

In den Figuren 1 bis 7 ist ein erfindungsgemäßer Transportbügel 1 dargestellt. Dieser ist u-förmig ausgestaltet und besitzt an seiner offenen Seite zwei Laschen 4a und 4b. Die beiden Laschen 4a und 4b haben jeweils mindestens eine Einkerbung 5. Der Transportbügel 1 besitzt zwei Profilsicken 11, die sich von einem Ende zum anderen Ende des Transportbügels 1 erstrecken und zur Umreifung 12 eingesetzten Bändern aus Metall oder Kunststoff eine kanalähnliche Führung 10 bieten.

In den Figuren 8 und 9 ist ein Gitterrost 8 dargestellt. Dieser setzt sich aus Querträgern 7 und Längsträgern 6 zusammen. Die sich kreuzenden Querträger 7 und Längsträger 6 bilden die Maschen 15 des Gitterrosts 8.

In den Figuren 10 bis 14 ist ein Beladungsträger 3, der aus vier erfindungsgemäßen Transportbügeln 1 und einem Gitterrost 8 zusammengesetzt ist, gezeigt. Der Transportbügel 1 dient als Stütz- und Haltekonstruktion des Gitterrosts 8. Der Beladungsträger 3 setzt sich aus vier Transportbügeln 1 zusammen, welche in einen Gitterrost 8 über Steckverbindungen 14 zusammengesetzt werden. Hierzu befindet sich an den beiden Laschen 4a und 4b an der offenen Seite des Transportbügels 1 jeweils mindestens eine Einkerbung 5, in welche ein Querträger 7 des zu verbindenden Gitterrostes 8 aufgenommen wird. Da das Einsetzen über ein elastisches Zusammendrücken der offenen Bügelseite erfolgt, wobei die an den offenen Enden des Bügels befindlichen Laschen 4a und 4b durch die sich kreuzenden Querträger 7 und Längsträger 6 erzeugten Maschen 15 des Gitterrostes 8 hindurchzustecken sind, wird einer ungewollten Demontage entgegengewirkt. Querkräfte können von den eingekerbten Laschen 4a und 4b aufgenommen werden.

In den Figuren 15 bis 18 ist der Beladungsträger 3 in einer Stapelanordnung 2 dargestellt. In dieser Stapelanordnung 2 trägt der Beladungsträger zusätzliche Gitterroste 8. Die Transportbügel 1 weisen eine kanalähnliche Führung 10 für die zur Umreifung 12 der Stapelanordnung 2 eingesetzten Bänder aus Metall oder Kunststoff auf.

In Figur 19 ist der Beladungsträger 3 zum Transport von Packstücken 13 gezeigt. Die Transportbügel 1 weisen eine kanalähnliche Führung 10 für die zur Umreifung 12 der Packstücke 13 eingesetzten Bänder aus Metall oder Kunststoff auf.

## Patentansprüche

1. Transportbügel (1), wobei der Transportbügel (1) mit einem Gitterrost (8) verbindbar ist, wobei der Transportbügel (1) den Gitterrost (8) im montierten Zustand vom Boden beabstandet, wobei der Transportbügel (1) u-förmig ausgestaltet ist und eine offene Seite aufweist, wobei der Transportbügel (1) an der offenen Seite zwei Laschen (4a, 4b) aufweist, wobei die beiden Laschen (4a, 4b) in Längsrichtung des Transportbügels jeweils eine Einkerbung (5) aufweisen, in welche ein Querträger (7) des zu verbindenden Gitterrostes (8) aufnehmbar ist, wobei zum Einsetzen des Transportbügels (1) in den Gitterrost (8) die offene Bügelseite elastisch zusammendrückbar ist und die Laschen (4a, 4b) durch die aus sich kreuzenden Querträgern (7) und Längsträgern (6) erzeugten Maschen (15) des Gitterrostes (8) hindurchsteckbar sind, **dadurch gekennzeichnet, dass** die beiden Laschen (4a, 4b) eine unterschiedliche Länge aufweisen.

2. Transportbügel (1) gemäß Anspruch 1, **dadurch gekennzeichnet, dass** der Transportbügel (1) und der Gitterrost (8) über mindestens eine Steckverbindung (14) verbindbar sind.

3. Transportbügel (1) gemäß einem der vorangegangenen Ansprüche, **dadurch gekennzeichnet, dass** der Transportbügel (1) mindestens eine Profilsicke (11) aufweist, die sich von einem Ende zum anderen Ende des Transportbügels (1) erstreckt, wobei die Profilsicke (11) eine kanalähnliche Führung (10) bildet.

## Claims

1. Transport bracket (1), wherein the transport bracket (1) is connectable to a grating (8), wherein the transport bracket (1), in the mounted state, spaces the grating (8) from the ground, wherein the transport bracket (1) is U shaped and has an open side, wherein the transport bracket (1) has two tabs (4a, 4b) at the open side, wherein each of the two tabs (4a, 4b) has, in the longitudinal direction of the transport bracket (1), a notch (5) in which a crossbar (7) of the grating (8) to be connected can be received, wherein, for inserting the transport bracket (1) into the grating (8), the open side of the bracket is elastically compressible and the tabs (4a, 4b) can be inserted through the meshes (15) of the grating (8) formed by intersecting crossbars (7) and longitudinal bars (6), **characterized in that** the two tabs (4a, 4b) have different lengths.

2. Transport bracket (1) according to claim 1, **characterized in that** the transport bracket (1) and the grating (8) are connectable by means of at least one plug in connection (14).

3. Transport bracket (1) according to any one of the preceding claims, **characterized in that** the transport bracket (1) has at least one profile bead (11) extending from one end of the transport bracket (1) to the other, the profile bead (11) forming a channel like guide (10).

## Revendications

1. Étrier de transport (1), l'étrier de transport (1) pouvant être relié à un caillebotis (8), l'étrier de transport (1), à l'état monté, maintenant le caillebotis (8) à distance du sol, l'étrier de transport (1) étant conçu en forme de U et présentant un côté ouvert, l'étrier de transport (1) présentant sur le côté ouvert deux languettes (4a, 4b), les deux languettes (4a, 4b) présentant chacune, dans la direction longitudinale de l'étrier de transport (1), une encoche (5), dans laquelle peut être reçue une traverse (7) du caillebotis (8) à relier, le côté ouvert de l'étrier de transport (1) pouvant être compressé élastiquement pour l'insertion de l'étrier de transport (1) dans le caillebotis (8), et les languettes (4a, 4b) pouvant être introduites à travers les mailles (15) du caillebotis (8) formées par les traverses (7) et les longerons (6) se croisant, **caractérisé en ce que** les deux languettes (4a, 4b) présentent une longueur différente.

2. Étrier de transport (1) selon la revendication 1, **caractérisé en ce que** l'étrier de transport (1) et le caillebotis (8) peuvent être reliés au moyen d'au moins une connexion enfichable (14).

3. Étrier de transport (1) selon l'une des revendications précédentes, **caractérisé en ce que** l'étrier de transport (1) est muni d'au moins une nervure profilée (11) s'étendant d'une extrémité à l'autre de l'étrier de transport (1), la nervure profilée (11) formant un guide semblable à un canal (10).
